# EUROPÄISCHE PATENTANMELDUNG

(11) **EP 0 242 422 A1**
(43) Veröffentlichungstag der Anmeldung: **28.10.1987**
(21) Anmeldenummer: 86105768.5
(22) Anmeldetag: 25.04.1986
(51) Int. Cl.: F21P 5/02, G02B 27/10

(54) **Hochleistungsscheinwerfer für farbiges Licht**

(71) Anmelder: A C R Brändli & Vögeli AG, CH-8005 Zürich (CH)
(72) Erfinder: Vögeli, Werner, CH-8942 Oberrieden (CH)
(74) Vertreter: Klunker . Schmitt-Nilson . Hirsch

(57) **Zusammenfassung**

Ein Hochleistungsscheinwerfer für farbiges Licht, der zur Abgabe von Licht einer gewünschten Farbe keine mechanisch zu verstellenden Teile benötigt, besitzt mehrere Lichtquellen, (L1, L2, L3) und mehrere, vorzugsweise zwei dichroitische Filter (F1, F2), von denen jeder eine bestimmte Farbe reflektiert und die übrigen Farbanteile durchläßt. Durch wahlweises Anschalten einer oder mehrerer Lichtquellen lassen sich an der Lichtaustrittsfläche des Scheinwerfers die drei Primärfarben rot, blau und grün oder beliebige Mischungen dieser drei Primärfarben erhalten. Jede Lichtquelle kann in ihrer Intensität selektiv eingestellt werden, so daß praktisch jede beliebige Farbmischung erzielbar ist.

## Beschreibung

Die Erfindung betrifft einen Hochleistungsscheinwerfer für farbiges Licht, mit einem eine Lichtasutrittsfläche aufweisenden Gehäuse, mindestens einer Lichtquelle mit Reflektor, und einer Farbfilteranordnung in dem Gehäuse.

Im Theater, im Zirkus, beim Fernsehen, in Discotheken sowie in Photo- und Filmstudios werden Hochleistungsscheinwerfer benötigt, die gebündelte Lichtstrahlen einer gewünschten Farbe abgeben. Bislang wurde die Farbgebung des Lichtstrahls hauptsächlich dadurch erreicht, daß in den Strahlengang eines gebündelten weißen Lichtstrahls Farbgläser eingebracht wurden. Diese Farbgläser wirken als Absorptionsfilter, welche nur Licht einer bestimmten Farbe durchlassen, das verbleibende Licht jedoch absorbieren. Diese bekannten Scheinwerfer haben jedoch den Nachteil, daß innerhalb der Filter nicht nur im Sperrbereich, sondern auch im Durchlaßbereich eine nicht vernachlässigbare Menge des gebündelten Lichtstrahls absorbiert wird, mit der Folge, daß nur ein relativ schwacher Lichtstrahl erzeugt wird. Um einen Lichtstrahl gegebener Leistung zu erhalten, muß man also eine sehr starke Lichtquelle verwenden. Der größte Teil der Energie wird in dem Scheinwerfer in Wärme umgesetzt. Wir von der Lichtenergie nun noch ein großer Teil ungenutzt absorbiert, so ist für eine vorgegebene geforderte Lichtleistung ein beträchtlicher Energieaufwand notwendig.

Es wurde bereits vorgeschlagen, einen Hochleistungsscheinwerfer mit Hilfe von Interferenzfiltern aufzubauen, die das weiße Licht in die drei Primärfarben zerlegen. Nach diesem Vorschlag enthält der Scheinwerfer mehrere Interferenzfilter und eine Maske, mit deren Hil fe ein Teil der farblich zerlegten Lichtstrahlen ausgeblendet werden kann. Obschon bei solchen Hochleistungsscheinwerfern gegenüber den eingangs erläuterten bekannten Scheinwerfern mit Farbgläsern eine beträchtliche Verbesserung erzielt wird, hat es sich aber dennoch als nachteilig erwiesen, daß für die Auswahl einer bestimmten Farbe stets mechanisch bewegte Teile erforderlich sind.

Der Erfindung liegt die Aufgabe zugrunde, einen Hochleistungsscheinwerfer der eingangs genannten Art derart weiterzubilden, daß der Scheinwerfer einerseits eine praktisch beliebige Auswahl von Farben ermöglicht, andererseits aber für diese Farbauswahl keine mechanisch bewegten Teile benötigt.

Diese Aufgabe wird bei einem Hochleistungsscheinwerfer der eingangs genannten Art dadurch gelöst, daß mehrere vorzugsweise drei selektiv ein- und ausschaltbare Lichtquellen vorgesehen sind, daß die Filteranordnung mindestens ein, vorzugsweise drei dichroitische Filter aufweist, von denen jedes eine Primärfarbe reflektiert und die anderen Farbanteile durchläßt, und daß die Filter in Bezug auf die Lichtquellen derart angeordnet sind, daß durch selektives Einschalten einer oder mehrerer Lichtquellen an der Lichtaustrittsfläche Licht einer der Primärfarben oder einer aus mehreren Primärfarben zusammengesetzten Farbe austritt.

Ordnet man beispielsweise ein dichroitisches Filter unter einem Winkel von 45 Grad zwischen der Lichtaustrittsfläche des Scheinwerfers und der Mittelachse des Strahlengangs einer Lichtquelle an, so reflektiert das dichroitische Filter beispielsweise nur die Primärfarbe blau, während die Farbanteile rot und grün durch das Filter hindurchgehen. Ein weiteres dichroitisches Filter kann nun so bezüglich des ersten Filters angeordnet werden, daß die von ihm reflektierten Lichtstrahlen den gleichen Weg nehmen wie die von dem ersten Filter reflektierten Lichtstrahlen. Dem zweiten Filter ist dann eine weitere Lichtquelle zugeordnet. Reflektiert das zweite Filter nun beispielsweise nur die Farbe grün, so kann durch Einschalten der zweiten Lichtquelle an der Lichtaustrittsfläche des Gehäuses Licht mit der Primärfarbe grün erhalten werden, weil das grüne Licht durch das erste Filter praktisch ungedämpft hindurchgelassen wird. Man könnte auch eiln Filter senkrecht zum Lichtweg anordnen und mit Hilfe eines Spiegels einen Teil des Lichts auf die Austrittsöffnung lenken.

In einer speziellen Ausführungsform der Erfindung ist vorgesehen, daß bezüglich einer senkrecht auf der Lichtaustrittsfläche stehenden Hauptachse des Gehäuses ein erstes und ein zweites dichroitisches Filter unter einem Winkel von 45 Grad angeordnet sind, daß, mit dem ersten und dem zweiten Filter ausgerichtet, auf der Hauptachse eine erste Lichtquelle angeordnet ist, und daß, ausgerichtet mit dem ersten bzw. mit dem zweiten Filter, unter einem etwa rechten Winkel zu der Hauptachse eine zweite bzw. eine dritte Lichtquelle angeordnet ist.

Das Gehäuse kann zum Beipiel ein zylindrisches oder kastenförmiges Gehäuse sein, dessen Längsachse die erwähnte Hauptachse bildet. Auf der Seite des Gehäuses befinden sich die zweite und die dritte Lichtquelle, während auf der der Lichtaustrittsfläche abgewandten Stirnfläche des Gehäuses die erste Lichtquelle angeordnet ist. Jede Lichtquelle besteht zum Beispiel aus einer Halogen-Scheinwerferlampe, einer Höchstdruck-Xenon-Entladungslampe oder einer Quecksilberlampe mit Reflektor. In dem Gehäuse befinden sich das erste und das zweite dichroitische Filter. Wenn das erste Filter nur grünes Licht und das zweite Filter nur blaues Licht reflektiert, die übrigen Lichtanteile jedoch durchläßt, lassen sich durch Einschalten nur der ersten Lichtquelle die Primärfarbe rot, durch Einschalten nur der zweiten Lichtquelle die Primärfarbe grün und durch Einschalten nur der dritten Lichtquelle die Primärfarbe blau erhalten. Durch Einschalten sämtlicher Lichtquellen erhält man weißes Licht. Mischfarben lassen sich durch Einschalten von zwei Lichtquellen erzielen.

In einer bevorzugten Ausführungsform der Erfindung ist jede Lichtquelle an eine regelbare Spannungsquelle angeschlossen. Die Lichtquellen lassen sich also nicht nur ein- und ausschalten, sondern auch in ihrer Intensität variieren. Hierdurch besteht die Möglichkeit, praktisch jedes beliebige farbige Licht zu erhalten.

Vorzugsweise sind die regelbaren Spannungsquellen Bestandteil einer Steuervorrichtung mit Farbwähler, durch dessen Einstellung die jeder Lichtquelle zugeführte Speisespannung eingestellt wird. Mit Hilfe einer elektrischen/elektronischen Schaltung wird die Stellung des Farbwählers umgesetzt in entsprechende Speisespannungen für die jeweiligen Lichtquellen, um das durch den Farbwähler eingestellte gewünschte farbige Licht zu erhalten.

Im folgenden wird ein Ausführungsbeispiel der Erfindung anhand der Zeichnung näher erläutert.

Die einzige Figure zeigt eine schematische Längs-Schnittansicht eines erfindungsgemäßen Hochleistungsscheinwerfers für farbiges Licht.

Der in der Figur dargestellte Hochleistungsscheinwerfer enthält ein aus Metall bestehendes Gehäuse 1. Das Gehäuse 1 ist zum Beispiel zylindrisch ausgebildet und besitzt auf der einen Stirnseite eine Lichtaustrittsfläche OA, in der eine Linse oder dergleichen angeordnet sein kann. Die Längsachse des Gehäuses bildet die hier als Hauptachse A bezeichnete Achse, bezüglich der die verschiedenen Bauelemente des Scheinwerfers angeordnet sind. Die Hauptachse A steht senkrecht auf der Lichtaustrittsfläche OA.

Auf der der Lichtaustrittsfläche OA gegenüberliegenden Stirnseite 2 des Gehäuses 1 befindet sich eine erste Lichtquelle L1, bei der es sich zum Beispiel um eine Hochdruck-Quecksilberlampe mit Reflektor handelt. Der Reflektor ist gegenüber einer bezüglich der Hauptachse A zentrierten Eintrittsöffnung E1 zentriert angeordnet.

In der Oberseite 3 des Gehäuses 1 sind zwei weitere Lichteintrittsöffnungen E2 und E3 ausgebildet, denen eine zweite Lichtquelle L2 bzw. eine dritte Lichtquelle L3 zugeordnet sind. Die Lichtquellen L1, L2 und L3 haben identischen Aufbau und sind an eine hier nicht dargestellte Steuervorrichtung mit veränderbaren Spannungsquellen angeschlossen.

Im Inneren des Gehäuses 1 sind unter einem Winkel von 45 Grad bezüglich der Hauptachse A zwei dichroitische Filter F1 und F2 angeordnet, von denen das Filter F1 nur die Primärfarbe grün (G) reflektiert, und das zweite Filter F2 nur die Primärfarbe blau (B) reflektiert. Die nicht-reflektierten Farbkomponenten werden durch das Filter hindurchgelassen (R+B beim Filter F1; R+G beim Filter F2). Das durchgelassene Licht gelangt auf die gegenüberliegende Gehäusewand 4 und wird von dort zu der Urspungs-Lichtquelle zurückreflektiert, wobei es diese Lichtquelle in vorteilhafter Weise erwärmt.

Die drei Lichtquellen L1, L2 und L3 sind zu den beiden Filtern F1 und F2 jeweils unter einem Winkel von 45 Grad angeordnet.

Wird bei dem oben beschriebenen Hochleistungsscheinwerfer nur die Lichtquelle L3 eingeschaltet, während die Lichtquellen L1 und L2 ausgeschaltet bleiben, so wird das weiße Licht von der Lichtquelle L3 auf das Filter F2 gelankt. Das Filter F2 läßt die Farbanteile R und G durch und reflektiert nur Licht mit der Primärfarbe B entlang der Hauptachse A durch die Lichtaustrittsfläche OA.

Wird nur die Lichtquelle L2 eingeschaltet, während die Lichtquellen L1 und L3 ausgeschaltet sind, so wird an dem dichroitischen Filter F2 nur das grüne Licht G reflektiert, während die Anteile R und B durchgelassen werden. Das grüne Licht durchläuft das Filter F2 und gelangt zur Lichtaustrittsfläche OA.

Wird nur die Lichtquelle L1 eingeschaltet, während die Lichtquellen L2 und L3 ausgeschaltet bleiben, so wird am Filter F1 das grüne Licht (nach unten) von der Hauptachse A weg reflektiert, und es gelangt nur der Anteil R+B zu dem zweiten Filter F2. Dort wird der Anteil B von der Hauptachse A weg reflektiert, und es gelangt nur der Anteil R zu der Lichtaustrittsfläche OA.

Wenn sämtliche Lichtquellen L1, L2 und L3 eingeschaltet sind, tritt durch die Lichtaustrittsfläche OA weißes Licht hindurch.

Die oben beschriebene Situation läßt wie folgt darstellen:

In der Tabelle bedeutet "0" eine ausgeschaltete Lichtquelle, und "1" bedeutet eine eingeschaltete Lichtquelle.

Es ist ersichtlich, daß man durch Kombinieren verschiedener eingeschalteter Lichtquellen Mischfarben erhält.

Eine in der Zeichnung nicht dargestellte Steuervorrichtung besitzt einen Farbwähler, zum Beispiel einen Schieber, dessen Lage festlegt, welche Speisespannung jeder einzelnen Lichtquelle L1, L2 und L3 zugeführt wird. Es können auch separat verstellbare Spannungsregler für die einzelnen Lichtquellen vorgesehen sein. Dadurch, daß den verschiedenen Lichtquellen verschieden starke Speisespannungen zugeführt werden, lassen sich praktisch beliebige Farbmischungen erzielen.

Die Erfindung ist nicht auf das oben beschriebene Ausführungsbeispiel beschränkt. Man kann beispielsweise in einem Gehäuse auf dessen Hauptachse auch drei dichroitische Farbfilter hintereinander anordnen, wobei dann die Lichtquellen sämtlich auf der Längsseite des Gehäuses angeordnet werden. Die drei dichroitischen Filter reflektieren dann die drei Primärfarben rot (R), grün (G) und blau (B).

## Patentansprüche

1. Hochleistungsscheinwerfer für farbiges Licht, mit einem eine Lichtaustrittsfläche aufweisenden Gehäuse, mindestens einer Lichtquelle mit Reflektor, und einer Farbfilteranordnung in dem Gehäuse,
dadurch **gekennzeichnet**, daß mehrere selektiv ein- und ausschaltbare Lichtquellen (L1, L2, L3) vorgesehen sind, daß die Filteranordnung mindestens zwei dichroitische Filter (F1, F2) aufweist, das eine Primärfarbe reflektiert und die anderen Farbanteile durchläßt, und daß das Filter (F1, F2) in Bezug auf die Lichtquellen (L1, L2, L3) derart angeordnet sind, daß durch selektives Einschalten einer oder mehrerer Lichtquellen an der Lichtaustrittsfläche (OA) Licht einer der Primärfarben oder einer aus mehreren Primärfarben zusammengesetzten Farbe austritt.

2. Scheinwerfer nach Anspruch 1,
dadurch **gekennzeichnet**, daß drei Lichtquellen (L1, L2, L3) und zwei dichroitische Filter (F1,F2) vorgesehen sind.

3. Scheinwerfer nach Anspruch 2,
dadurch **gekennzeichnet**, daß bezüglich einer senkrecht auf der Lichtaustrittsfläche (OA) stehenden Hauptachse (A) des Gehäuses ein erstes und ein zweites dichroitisches Filter unter einem Winkel von 45 Grad angeordnet sind, daß mit dem ersten und dem zweiten Filter (F1, F2) ausgerichtet auf der Hauptachse eine erste Lichtquelle (L1) angeordnet ist, und daß ausgerichtet mit dem ersten bzw. dem zweiten Filter (F1, F2) unter einem etwa rechten Winkel zu der Hauptachse (A) eine zweite bzw. eine dritte Lichtquelle (L2, L3) angeordnet ist.

4. Scheinwerfer nach Anspruch 2 oder 3,
dadurch **gekennzeichnet**, daß das erste Filter (F1) nur die Farbe grün und das zweite Filter (F2) nur die Farbe blau reflektiert.

5. Scheinwerfer nach einem der Ansprüche 1 bis 4,
dadurch **gekennzeichnet**, daß jede Lichtquelle an eine regelbare Spannungsquelle angeschlossen ist.

6. Scheinwerfer nach Anspruch 5,
dadurch **gekennzeichnet**, daß die regelbaren Spannungsquellen Bestandteil einer Steuervorrichtung sind, die einen Farbwähler aufweist, durch dessen Einstellung die jeder Lichtquelle zugeführte Speisespannung eingestellt wird.
